# EUROPÄISCHE PATENTSCHRIFT

(11) **EP 0 815 034 B1**
(45) Veröffentlichungstag und Bekanntmachung des Hinweises auf die Patenterteilung: **03.02.1999**
(21) Anmeldenummer: 96908130.6
(22) Anmeldetag: 23.03.1996
(51) Int. Cl.: B65D 75/00, B65D 75/58

(54) **BEUTELFÖRMIGER BEHÄLTER MIT FLEXIBLEN WÄNDEN**
BAG-LIKE CONTAINER WITH FLEXIBLE WALLS
RECIPIENT DE TYPE SACHET A PAROIS SOUPLES

(30) Priorität: 31.03.1995 IT MI950232 U
(43) Veröffentlichungstag der Anmeldung: 07.01.1998
(73) Patentinhaber: Henkel Kommanditgesellschaft auf Aktien, 40191 Düsseldorf (DE)
(72) Erfinder: TOSI, Pietro, I-21052 Busto Arsizio (IT)
(86) Internationale Anmeldenummer: EP9601295
(87) Internationale Veröffentlichungsnummer: WO9630276

(56) Entgegenhaltungen:
- DE-A- 4 105 694
- DE-U- 8 907 795
- US-A- 3 542 190
- US-A- 3 684 156
- US-A- 4 600 104
- US-A- 5 005 695

## Beschreibung

Die Erfindung betrifft einen beutelförmigen Behälter mit flexiblen Wänden gemäß dem Oberbegriff des Anspruchs 1.

Zum Verpacken von Flüssigprodukten für den Privatverbraucher sind derartige flexible, beutelförmige Behälter bekannt, die zur Einsparung von Volumen während des Transports vom Hersteller zum Groß- bzw. Einzelhändler und beim Aufstellen im Ladenregal mit einem Konzentrat gefüllt sind. Der Verbraucher verdünnt dieses Konzentrat dann auf die für den Anwendungszweck geeignete Dosierung.

Bekannt sind außerdem (vgl. DE-A-4 105 694) beutelförmige Behälter mit flexiblen Wänden und einem Standboden, die mit einem Flüssigprodukt, zum Beispiel flüssiger Seife, gefüllt sind. Das Flüssigprodukt liegt hier jedoch nicht in konzentrierter Form, sondern in der gebrauchsfertigen Dosierung vor.

Der Erfindung liegt die Aufgabe zugrunde, einen beutelförmigen Behälter mit flexiblen Wänden zu schaffen, der einerseits möglichst wenig Volumen benötigt, wenn er mit dem Konzentrat gefüllt ist, und der nach dem bestimmungsgemäßen Verdünnen des Konzentrats eine leichte Handhabbarkeit insbesondere durch eine gute Standfestigkeit ermöglicht.

Diese Aufgabe wird erfindungsgemäß beim Behälter der eingangs genannten Art dadurch gelöst, daß die Kanten des Bodens von einem entfernbaren Verbindungselement in ihrer unmittelbar aufeinanderliegenden Lage gehalten werden.

Das entfernbare Verbindungselement fixiert den Behälter in einer flachen, wenig Platz beanspruchenden Form. Dabei reicht das Innenvolumen des Behälters zur Aufnahme des Konzentrats aus. Der Endverbraucher stellt den gebrauchsfertigen Zustand her, in dem er das Verbindungselement entfernt und die Verdünnungsflüssigkeit, insbesondere Wasser, einfüllt. Auf diese Weise ist es möglich, daß der Behälter die Form eines gefüllten Standbodenbeutels mit der bekannten Standfestigkeit annimmt. Beim Einfüllen der Verdünnungsflüssigkeit faltet sich nämlich der Boden auseinander.

Die Verbindungselemente für die Kanten des Bodens können unterschiedlich ausgebildet sein. In einer besonders vorteilhaften Ausgestaltung der Erfindung ist das Verbindungselement als über die Kanten des Bodens hinaus sich erstreckende Bereiche der Seitenwände ausgebildet, wobei die Bereiche flächig fest miteinander verbunden sind. Eine Perforation oder eine Schwächungslinie zwischen dem Boden und den Bereichen ist außerdem vorgesehen. Diese überstehenden Bereiche der Seitenwände bilden damit eine abreißbare Lasche, mit der der Boden in der zusammengefalteten Lage gehalten wird, so daß der Beutel die oben genannte Form mit nur geringem Platzbedarf annimmt.

Die perforierte Lasche hat den weiteren Vorteil, daß sie nach dem Abreißen als Fläche für Rabattmarken, Gutscheine zu Preisausschreiben und andere Formen von Verkausförderungsaktionen benutzt werden kann.

In einer alternativen Ausgestaltung des Verbindungselementes ist dieses als mindestens ein lösbarer Klebe- oder Schweißpunkt an der Unterseite des Bodens ausgebildet. Der Boden wird mittels des/der Klebe- oder Schweißpunkte(s) in einer zusammengefalteten Lage gehalten. Vor dem Verdünnen des im Behälter enthaltenen Konzentrats löst der Verbraucher die Klebe- oder Schweißverbindung, so daß das Verdünnungsmittel, insbesondere Wasser, den zusammengefalteten Boden in die Form eines Standbodens bringt.

Vorgeschlagen wird außerdem, daß das flexible Material des Behälters eine Kunststoffolie oder eine kaschierte Papierfolie ist.

In einer weiteren vorteilhatten Ausgestaltung des erfindungsgemäßen Behälters ist ein wiederverschließbarer Verschluß vorgesehen, dessen Längsachse bei aufrechtstehendem Beutel schräg nach oben geneigt ist und insbesondere einen Winkel von etwa 45° mit den Seiten des rechteckigen Beutels bildet. Dabei ist ein in einer dem Verschluß gegenüberliegenden Lage, insbesondere in der Seitenkante, angeordneter Griff vorteilhaft. Der Griff erleichtert sowohl die Aufnahme der Verdünnungsflüssigkeit als auch die Abgabe des verdünnten Produktes.

Schließlich wird noch eine Öffnung in der dem Boden gegenüberliegenden Kante vorgeschlagen. Diese Öffnung kann zur Aufnahme und zum Transport des Behälters in vertikaler Stellung sowie für die Präsentation in den Einzelhandelsgeschäften dienen, indem die Beutel mit dieser Öffnung an einem geeigneten Gestell aufgehängt werden.

Im folgenden wird die Erfindung anhand eines Ausführungsbeispiels näher beschrieben. Es zeigen
- Figur 1: eine perspektivische Ansicht eines mit dem Konzentrat gefüllten Beutels vor der Abgabe an den Verbraucher und
- Figur 2: eine perspektivische Ansicht des in Figur 1 dargestellten Beutels nach dem Einfüllen der Verdünnungsflüssigkeit.

In allen Zeichnungen haben gleiche Bezugszeichen die gleiche Bedeutung und werden daher gegebenenfalls nur einmal erläutert.

Der im wesentlichen rechteckige, flach aufliegende Beutel besteht im Ausführungsbeispiel aus kaschierter Kunststoffolie. Am einen Ende ist ein Boden 1 vorgeformt, der durch eine Kunststofflasche 2 in dieser, in Figur 1 dargestellten, eingefalteten Stellung gehalten wird. Die Kunststofflasche 2 besteht aus einer Verlängerung der Seitenwände 8 des Beutels, wobei die beiden überstehenden Bereiche miteinander fest verschweißt sind. Die Lasche läßt sich entlang der Perforation 3 abreißen, so daß der Beutel sich beim Befüllen mit der Verdünnungsflüssigkeit selbsttätig auffaltet.

Der in Figur 1 dargestellte Beutel wird vom Hersteller des Flüssigproduktes mit einem Konzentrat, zum Beispiel 500 ml, gefüllt. Dieses im Vergleich zum Volumen des aufgefalteten Beutels relativ kleine Volumen füllt den Beutel in dieser flachen Gestalt vollständig aus. In dieser Form wird der Beutel in den Handel gebracht.

Alternativ zu dieser Ausführungsform kann der vorgeformte Boden mittels Klebe- oder Schweißpunkten an den Kanten 7 des Bodens in der eingefalteten Form gehalten werden. Vor dem Befüllen mit der Verdünnungsflüssigkeit werden die Klebe- oder Schweißpunkte vom Verbraucher aufgerissen.

Nach dem Kauf entfernt der Verbraucher den Zusammenhalt zwischen den Kanten 7 des Bodens durch die vorstehend beschriebenen Handgriffe und füllt den Beutel mit der Verdünnungsflüssigkeit, insbesondere mit Leitungswasser, auf das empfohlene Volumen, zum Beispiel 1 bis 2 l, auf. Durch das Befüllen entfernen sich die Kanten 7 des Bodens voneinander, und der Boden 1 bildet einen Standboden zum sicheren aufrechten Abstellen des Beutels.

Zum Befüllen des Beutels 1 dient ein Schraubverschluß 4, der an einer dem Boden 1 gegenüberliegenden Ecke des Beutels im Winkel von 45° nach oben (bei aufrechtstehendem Beutel) angebracht ist. Zum Transportieren sowie zur Abgabe der Flüssigkeit ist ein Griff 5 an derjenigen Seitenkante vorgesehen, die dem Verschluß 4 gegenüberliegt. Der Griff 5 erleichtert außerdem das Verdünnen des konzentrierten Produktes.

Ein zweiter Griff oder Schlitz 6 ist an der oberen Seitenkante des Beutels eingeformt. Diese Öffnung 6 erleichtert das manuelle Aufnehmen und den Transport in vertikaler Stellung des Beutels. Die Öffnung 6 dient auch zum Aufhängen des Beutels an einem geeigneten Gestell im Verkaufsraum, so das ein Regalplatz nicht notwendig ist.

Die perforierte Lasche 2 bietet außerdem die Möglichkeit, als Fläche für Rabattmarken oder Gutscheine zu Preisausschreiben und anderen Formen von Verkaufsförderungsaktionen benutzt zu werden.

### Bezugszeichenliste

- 1: Boden
- 2: Bereiche, Lasche
- 3: Perforation
- 4: Verschluß, Schraubverschluß
- 5: Griff
- 6: Öffnung, zweiter Griff
- 7: Kante des Bodens
- 8: Seitenwand

## Patentansprüche

1. Beutelförmiger Behälter mit flexiblen Wänden (8), der einen vorgeformten flexiblen Boden (1) nach Art eines Standbodenbeutels hat,
**dadurch gekennzeichnet**,
daß die Kanten (7) des Bodens (1) von einem entfernbaren Verbindungselement (2) in ihrer unmittelbar aufeinanderliegenden Lage gehalten werden.

2. Behälter nach dem vorhergehenden Anspruch,
**dadurch gekennzeichnet**,
daß das Verbindungselement als über die Kanten (7) des Bodens (1) hinaus sich erstreckende Bereiche der Seitenwände (8) ausgebildet ist, wobei die Bereiche flächig fest miteinander verbunden sind, und daß eine Perforation (3) oder eine Schwächungslinie zwischen dem Boden (1) und den Bereichen (2) vorgesehen ist.

3. Behälter nach Anspruch 1,
**dadurch gekennzeichnet**,
daß das Verbindungselement als mindestens ein lösbarer Klebe- oder Schweißpunkt an der Unterseite des Bodens (1) ausgebildet ist, und der Boden (1) mittels des/der Klebe- oder Schweißpunkte(s) in einer zusammengefalteten Lage gehalten wird.

4. Behälter nach einem der vorhergehenden Ansprüche,
**dadurch gekennzeichnet**,
daß das flexible Material eine Kunststoffolie oder eine kaschierte Papierfolie ist.

5. Behälter nach einem der vorhergehenden Ansprüche,
**gekennzeichnet durch**
einen wiederverschließbaren Verschluß (4), dessen Längsachse bei aufrechtstehendem Beutel schräg nach oben geneigt ist und insbesondere einen Winkel von etwa 45° mit den Seiten des rechteckigen Beutels bildet.

6. Beutel nach dem vorhergehenden Anspruch,
**gekennzeichnet durch**
einen in einer dem Verschluß (4) gegenüberliegenden Lage, insbesondere in der Seitenkante, angeordneten Griff (5).

7. Behälter nach einem der vorhergehenden Ansprüche,
**gekennzeichnet durch**
eine Öffnung (6) in der dem Boden (1) gegenüberliegenden Kante.

## Claims

1. A bag-like container with flexible walls (8) and a preformed flexible bottom (1) on the lines of a block-bottom bag, characterized in that the edges (7) of the bottom (1) are held in the position in which they lie directly on top of one another by a removable joining element (2).

2. A container as claimed in the preceding claim, characterized in that the joining element is formed by regions of the side walls (8) which extend beyond the edges (7) of the bottom (1), the said regions being joined firmly to one another over their surfaces, and in that a perforation (3) or a weakening line is provided between the bottom (1) and the regions (2).

3. A container as claimed in claim 1, characterized in that the joining element is formed by at least one temporary bonding or welding point on the underneath of the bottom (1) and in that the bottom (1) is held in a folded position by the bonding or welding point.

4. A container as claimed in any of the preceding claims, characterized in that the flexible material is a plastic film or a laminated paper film.

5. A container as claimed in any of the preceding claims, characterized by a resealable closure (4) of which the longitudinal axis is inclined obliquely upwards when the bag is upright and, in particular, forms an angle of about 45° with the sides of the rectangular bag.

6. A container as claimed in the preceding claim, characterized by a handle (5) arranged in a position opposite the closure (4), more particularly in the side edge.

7. A container as claimed in any of the preceding claims, characterized by an opening (6) in the edge opposite the bottom (1).

## Revendications

1. Récipient de type sachet à parois souples (8), présentant un fond (1) souple préformé, à la manière d'un sachet à fond plat, caractérisé en ce que les bords (7) du fond (1) sont maintenus en position immédiatement superposée par un élément de liaison (2) éclipsable.

2. Récipient selon la revendication précédente, caractérisé en ce que l'élément de liaison est matérialisé par des zones des parois latérales (8) qui se prolongent au-delà des bords (7) du fond (1), ces zones étant solidarisées entre elles à plat, et en ce qu'une perforation (3) ou une ligne d'affaiblissement est prévue entre le fond (1) et ces zones (2).

3. Récipient selon la revendication 1, caractérisé en ce que l'élément de liaison est matérialisé par au moins un point collé ou soudé à la face inférieure du fond (1), et en ce que le fond (1) est maintenu dans une position repliée sur lui même à l'aide du (des) point(s) collé(s) ou soudé(s).

4. Récipient selon l'une des revendications précédentes, caractérisé en ce que le matériau souple est une feuille de matière plastique ou une feuille de papier contrecollé.

5. Récipient selon l'une des revendications précédentes, caractérisé par une fermeture (4) réutilisable, dont l'axe longitudinal, le sachet étant en position redressée, s'incline en oblique vers le haut et, en particulier, forme un angle de 45°, environ, avec les faces du sachet rectangulaire.

6. Récipient selon la revendication précédente, caractérisé par une poignée (5) prévue à un endroit situé à l'opposé de la fermeture (4), en particulier dans le bord latéral.

7. Récipient selon l'une des revendications précédentes, caractérisé par une ouverture (6) dans le bord situé à l'opposé du fond (1).
